# FASCICULE DE BREVET EUROPEEN

(11) **EP 1 021 115 B1**
(45) Date de publication et mention de la délivrance du brevet: **10.04.2002**
(21) Numéro de dépôt: 98936465.8
(22) Date de dépôt: 07.07.1998
(51) Int. Cl.: A47G 9/00

(54) **OREILLER A CONFORT CERVICAL**
KOPFKISSEN MIT NACKENUNTERSTÜTZUNG
PILLOW FOR CERVICAL COMFORT

(30) Priorité: 07.07.1997 FR 9708568
(43) Date de publication de la demande: 26.07.2000
(73) Titulaire: ASKLE S.A., 30000 Nîmes (FR); Dervieux, Dominique, Naples, FL 34109 (US)
(72) Inventeur: DERVIEUX, Dominique, Naples, FL 34109 (US)
(74) Mandataire: Bonneau, Gérard
(86) Numéro de dépôt international: FR9801458
(87) Numéro de publication internationale: WO9902077

(56) Documents cités:
- DE-A- 3 309 438
- DE-U- 29 600 637
- US-A- 4 147 825
- US-A- 4 397 052
- US-A- 5 016 303
- US-A- 5 572 757

## Description

### Domaine technique

La présente invention concerne les oreillers destinés à l'amélioration du confort personnel et en particulier un oreiller permettant à l'utilisateur une position évitant les problèmes de lordose et d'arthrose cervicale.

### Etat de la technique

Il existe actuellement dans le commerce des oreillers tel que décrit par exemple dans DE-U-29 600 637. comportant deux portions formant bosses séparées par un creux destiné à y placer la tête de l'utilisateur. Ce type d'oreiller qui, à première vue, semble apporter un confort personnel à son utilisateur, présente en réalité un certain nombre d'inconvénients. En effet, la tête enfoncée dans le creux crée un appui cervical douloureux au niveau de la partie moyenne du rachis cervical qui accentue la lordose physiologique et dont les conséquences sont importantes puisque les trous de conjugaison postérieurs des vertèbres sont réduits et risquent de pincer la sortie des racines rachidiennes. Durant la nuit, cette lordose augmente le pincement des apophyses articulaires postérieures des vertèbres cervicales pouvant amener de véritables "becs arthrosiques" de la colonne cervicale, ce qui en limite les mouvements, est douloureux et entraîne des contractures et des névralgies.

Les oreillers mentionnés ci-dessus présentent un appui insuffisant de l'occiput qui se trouve alors en porte-à-faux et une mauvaise adaptation de la hauteur de l'appui, variable chez chaque individu. En outre, ils laissent sans appui la partie dorsale haute à l'endroit de la septième vertèbre cervicale et empêchent tout déplacement de la tête, en particulier la rotation qui est bloquée par une incurvation moulant la nuque et l'appui du crâne.

En outre, un inconvénient majeur de ces oreillers réside dans le fait qu'ils sont constitués de mousses qui sont ou trop fermes ou trop molles. La portance de telles mousses est mal adaptée : elle est trop forte au niveau de la partie moyenne cervicale et souvent pas assez forte au niveau de l'occiput du crâne. En plus, on utilise principalement des mousses présentant une grande élasticité comme le latex, dont l'effet mémoire est très rapide c'est à dire que le retour après compression est instantané, ce qui empêche de ressentir un confort optimal du fait que les mini-déformations du matériau autour d'une position moyenne sont trop rapides à disparaître.

### Exposé de l'invention

C'est pourquoi le but de l'invention est de fournir un oreiller du type à deux bosses qui ne présente pas ces inconvénients.

Un autre but de l'invention est de fournir un oreiller du type ci-dessus ayant une forme et une consistance permettant un alignement des vertèbres cervicales de l'utilisateur.

Encore un autre but de l'invention est de fournir un oreiller du type ci-dessus qui présente une forme et une consistance telles qu'elles évitent à l'utilisateur les problèmes de lordose et d'arthrose cervicale présentés généralement par les oreillers classiques de ce type.

L'objet de l'invention est donc un oreiller du type comportant deux portions en forme de bosses séparées par une portion en creux, dans lequel la première portion en amont forme une bosse destinée à servir d'appui à la tête de l'utilisateur et est plus élevée que la seconde portion en forme de bosse destinée à servir d'appui à la septième vertèbre cervicale. Au moins la première portion en forme de bosse est constituée d'une mousse élastique présentant un temps de retour après une compression d'au moins 5% supérieur à 1 seconde et une résistance à l'indentation selon la norme NFT 56-111 comprise entre 1,5 Kpa et 3,5 Kpa.

Selon une caractéristique de l'invention, la portion en creux de l'oreiller comporte une fente permettant d'une part un meilleur comportement du matériau lorsque l'utilisateur prend appui sur les deux portions en forme de bosses et d'autre part permet un pliage de l'oreiller amenant les deux portions l'une sur l'autre et permettant à l'utilisateur de dormir en appui latéral.

### Description brève des figures

Les buts, objets et caractéristiques de l'invention ressortiront plus clairement à la lecture de la description qui suit en référence aux dessins dans lesquels :
la figure 1 représente une coupe longitudinale de l'oreiller selon l'invention,
la figure 2 est une vue de dessus de l'oreiller selon l'invention montrant les portions servant d'appui à l'utilisateur ainsi que la déformation, lors de l'utilisation, de la fente se trouvant dans le creux de l'oreiller,
la figure 3 représente une coupe de la tête de l'utilisateur reposant sur un oreiller selon l'invention montrant la déformation des portions servant d'appui,
la figure 4 est un diagramme représentant le temps de retour après compression de la mousse utilisée dans l'oreiller selon l'invention en fonction du taux de compression avant relâchement,
la figure 5 est un diagramme représentant la courbe du temps de retour après compression en fonction de l'indice de la mousse pour un taux de compression donné,
la figure 6 représente une coupe longitudinale d'un mode de réalisation préféré de l'invention,
la figure 7 représente une coupe de l'oreiller selon l'invention lorsqu'il a été plié de manière à être utilisé lorsque l'utilisateur est en appui latéral.
la figure 8 représente l'oreiller selon l'invention disposé dans une taie dont les parties recouvrant les portions en forme de bosse contiennent des fibres de polyester, et
la figure 9 est une représentation d'un mode de réalisation particulier d'un oreiller en deux parties dont la portion amont est incluse dans une partie constituée de fibres polyester.

### Description détaillée de l'invention

Comme illustré sur les figures 1 et 2, l'oreiller selon l'invention comprend une première portion amont 10 et une seconde portion aval en forme de bosses, la portion amont 10 étant plus élevée que la portion aval 12 lorsque l'oreiller est sur une surface horizontale. Les deux portions en forme de bosses 10 et 12 sont séparées par une portion en creux 14 qui, dans le mode de réalisation préféré, comporte une fente 16.

Comme on le voit sur la figure 2, la fente 16 d'une profondeur comprise de préférence entre environ 2cm et 6cm, s'étend entre les deux bords latéraux de la portion en creux et se termine par des échancrures 18 et 20 qui facilitent le pliage de l'oreiller comme on le verra par la suite.

Lorsque l'utilisateur repose sur l'oreiller, sa tête s'appuie sur la portion amont 10 à l'endroit de la zone 22 représentée en pointillés et ses premières vertèbres dorsales ainsi que les épaules s'appuient sur la portion 12 à l'endroit de la zone 24 représentée en pointillés. A cause des pressions exercées par les parties du corps en appui sur l'oreiller, la fente 16 s'est élargie selon le contour en pointillés 26 de sorte qu'il n'existe aucune force latérale exercée sur les zones d'appui 22 et 24 susceptible de diminuer le confort de l'utilisateur comme c'est le cas d'un oreiller à deux bosses de la technique antérieure.

Une des caractéristiques essentielles de l'oreiller selon l'invention est que les deux portions en forme de bosses servent d'appui d'une part à la tête de l'utilisateur et d'autre part à la partie dure de la partie dorsale où se trouve la septième vertèbre cervicale. Ceci est illustré sur la figure 3 montrant l'occiput de l'utilisateur en appui sur la portion amont de l'oreiller, et la partie dure correspondant à la septième vertèbre cervicale 30 en appui sur la portion aval 12. Sous la pression exercée par le poids de cette partie du corps de l'utilisateur, les deux portions 10 et 12 dont le contour d'origine est montré en pointillés sur la figure sont comprimées et épousent parfaitement la forme du corps de l'utilisateur. Comme on l'a déjà mentionné, la fente 16 s'est élargie évitant ainsi les tensions latérales sur les zones servant d'appui.

Une autre caractéristique essentielle de l'invention est la particularité du matériau utilisé dans l'oreiller selon l'invention. En effet ce matériau doit être tel qu'il permette une portance bien adaptée à l'endroit des appuis sans être trop faible ni trop élevée de façon à obtenir un enfoncement des zones d'appui tel qu'illustré sur la figure 3. En d'autres termes, il doit favoriser l'alignement des vertèbres cervicales de sorte que la partie dorsale correspondant aux premières vertèbres cervicales reste droite tout en n'étant pas soumise à des pressions pouvant entraîner une sensation de douleur. On doit noter que, comme il a été mentionné précédemment, la fente 16, en s'élargissant lorsque la tête de l'utilisateur repose sur l'oreiller, permet au matériau non soumis à des tensions latérales de mieux s'écraser aux endroits servant d'appui et ainsi de ne pas modifier la portance du matériau. En outre, le matériau constituant l'oreiller doit présenter un effet mémoire à retour lent. En d'autres mots, le matériau de consistance élastique doit revenir à sa forme normale après avoir été déformé, qu'après un certain retard et non pas instantanément comme le ferait une mousse du type latex. Cet effet mémoire à retour lent permet de maintenir un confort idéal malgré les petites déformations de l'oreiller dues aux mouvements de l'utilisateur pendant son sommeil. Ce confort est principalement dû au fait que la mousse à retour lent, d'une part répartit mieux les pressions et, d'autre part garde une mémoire des formes durant un certain temps ce qui permet une liberté de petits mouvements tout en favorisant le maintien de la tête dans la même position durant le sommeil.

Comme on le voit sur la figure 3, les deux endroits où la pression est la plus forte sont les zones d'appui 22 et 24 (voir figure 2) de la tête et de la septième vertèbre cervicale. Par conséquent, la partie intermédiaire correspondant aux vertèbres cervicales ne subit aucune pression. Pour aboutir à ce résultat, il faut donc que l'écart entre les sommets des deux portions qui vont servir de points d'appui corresponde à la distance séparant le sommet de l'occiput de la septième vertèbre cervicale. La distance entre les sommets des deux bosses doit être adaptée à la taille de l'utilisateur ou à son âge, et doit être de préférence comprise entre 18 et 22cm, et de préférence égale à 20cm , l'idéal étant pour l'utilisateur de faire un oreiller sur mesure.

Le matériau constituant l'oreiller et devant répondre aux critères mentionnés ci-dessus est de préférence une mousse visco-élastique à cellules ouvertes telle qu'une mousse de polyuréthane. Cette mousse peut être obtenue par la réaction d'un polyol et d'un isocyanate. La mousse est normalement caractérisée par un indice qui correspond aux pourcentages respectifs de polyol et d'isocyanate utilisés. Ainsi, si la mousse est obtenue à partir de 100g de polyol et de 45g d'isocyanate (ce qui correspond au rapport stoechiométrique), l'indice est de 100. Si, au lieu de 45g d'isocyanate pour 100g de polyol, on met seulement 60% des 45g, soit 27g d'isocyanate, l'indice de la mousse de polyuréthane obtenue est de 60.

L'indice mentionné ci-dessus joue un rôle important dans le cadre de l'invention. En effet, selon la norme NFT 56-111, on caractérise les mousses de polyuréthane (ou matériau équivalent) par sa résistance à l'indentation :${\text{Ri (Kpa) = F}}_{\text{40%}} {\text{/ S}}_{\text{indentation}}$ exprimée en Kpascals et étant le rapport entre la fore F qu'il faut exercer sur une surface d'indentation S pour arriver à un taux de compression de 40%.

De façon à obtenir une mousse adéquate répondant aux critères de confort énoncés ci-dessus, cette résistance à l'indentation doit être comprise entre environ 1,5 Kpa et 3,5 Kpa, ce qui correspond à un indice compris entre 60 et 70.

L'indice de la mousse utilisée détermine également l'effet mémoire ou encore le temps de retour après compression. De façon générale, pour un indice donné, le temps de retour après compression est de plus en plus long en fonction du taux de compression comme l'illustre le diagramme de la figure 4 qui donne la valeur du temps de retour (en secondes) en fonction du taux de compression pour un indice d'environ 65. On notera que pour une compression de 5% le temps de retour est déjà de 17s. On peut d'ailleurs estimer qu'une mousse est à retour lent si son temps de retour après une compression d'au moins 5% est supérieur à 1 seconde.

En outre, plus l'indice caractérisant le rapport en poids entre le polyol et l'isocyanate est élevé, plus le temps de retour après compression est faible.

Ainsi, comme illustré sur la figure 5, le retour après compression est quasi instantané pour un indice de 100 (inférieur à 1 seconde), mais est de 58 secondes pour un indice d'environ 65% après une compression de 50%. On doit noter que la courbe de la figure 4 serait confondue avec l'axe des abscisses pour un indice de 100 (retour instantané) .

Un autre mode de réalisation de l'invention consiste alors à utiliser des indices de mousse différents pour les deux bosses de l'oreiller, et donc des résistances à l'indentation différentes. Dans une telle éventualité, il est judicieux d'avoir la bosse 10 en amont, c'est à dire la plus élevée (correspondant à la tête de l'utilisateur) constituée d'une mousse ayant une résistance à l'indentation supérieure à la résistance à l'indentation de la mousse remplissant la bosse 12 en aval, c'est à dire la moins élevée (correspondant à la 7^{ème} vertèbre cervicale de l'utilisateur). Ce mode de réalisation permet d'obtenir un appui souple pour le haut des épaules et la septième vertèbre cervicale tandis que l'appui de la tête (occiput) est plus élevé et plus dur à cause de la résistance à l'indentation plus importante. Ceci ajouté à l'absence de mousse entre les deux bosses (portion en creux 14) permet à la colonne cervicale de s'aligner naturellement par le poids du cou et de réduire la courbure physiologique.

De préférence, les valeurs d'indice et de résistance à l'indentation sont les suivantes :

| | **indice** | **Ri** |
|---|---|---|
| Bosse aval | entre 60 et 65 | entre 1,5 Kpa et 2,5 Kpa |
| Bosse amont | entre 65 et 70 | entre 2,5 Kpa et 3,5 Kpa |

Un oreiller dont les deux portions correspondant aux bosses amont et aval sont constituées de mousse ayant des indices (ou des résistances à l'indentation) différents, illustré sur la figure 6, est fabriqué à l'aide d'un moule dont la paroi intérieure correspond à la forme de l'oreiller. Ce moule comporte ainsi deux creux correspondant aux deux bosses 10 et 12 séparées par la fente 16. Les proportions adéquates des deux constituants, polyol et isocyanate, sont mélangées dans chaque creux du moule. La réaction entraîne une expansion vers le haut du moule, ce qui provoque une juxtaposition des deux portions de mousse sur la ligne 17 représentée en pointillés sur la figure.

La fente 16 de l'oreiller selon l'invention peut également être utilisée pour faciliter le pliage de l'oreiller. Il est en effet possible comme le montre la figure 7, de plier l'oreiller en faisant passer la portion aval 12 sous la portion amont 10 par pliage de l'oreiller à l'endroit de la fente 16 qui devient alors un bord extérieur après pliage, ce pliage étant facilité par les deux échancrures latérales 18 et 20. Cette disposition de l'oreiller permet à l'utilisateur d'avoir sa tête 32 en position élevée et donc lui permet de dormir avec la tête tournée sur le côté c'est à dire en position décubitus latéral.

L'oreiller selon l'invention peut être enveloppé dans une taie à condition que celle-ci ne modifie pas les propriétés dues à la forme de l'oreiller ainsi qu'à la consistance du matériau le composant.

Il est cependant possible de prévoir une taie renforcée comme illustré sur la figure 8. La taie 38 qui entoure l'oreiller comporte alors une partie 40 recouvrant la portion d'oreiller amont 10 et une partie 42 recouvrant la portion aval 12 contenant des fibres aérées de polyester et donc d'une certaine épaisseur. Les parties 40 et 42 étant plus molles que les deux bosses qui se trouvent en dessous, le contact est plus agréable pour l'utilisateur. Les deux couches inférieure et supérieure en tissu entourant les fibres polyester formant une sorte de housse. La partie intermédiaire 44 recouvrant la fente 16 ne comporte pas de polyester pour ne pas empêcher la fente de jouer son rôle comme mentionné précédemment.

Enfin, dans un mode de réalisation particulier illustré sur la figure 9, l'oreiller est en deux parties séparées. Seule la portion amont 50 est en mousse de polyuréthane ayant les propriétés définies ci-dessus, alors que la deuxième partie de l'oreiller forme une sorte de taie en fibres de polyester dont une partie 52 recouvre la portion 50 comme dans le cas de la figure 5 et le reste forme une portion aval 54 moins élevée. La portion 50 se trouve comme dans un tunnel dans la partie 54.

En résumé, l'oreiller selon l'invention permet d'obtenir des appuis de la partie occipitale du crâne de l'utilisateur ainsi qu'un appui de la septième vertèbre cervicale parfaitement optimisés grâce à un matériau ayant une portance adéquate et un effet mémoire à retour lent, de façon à aligner le rachis cervical, à ouvrir les trous de conjugaison postérieurs des vertèbres, et à faciliter ainsi la sortie des racines rachidiennes, ce qui limite le pincement des apophyses articulaires des vertèbres cervicales et assure une prévention de la formation des becs arthrosiques de la colonne vertébrale.

## Revendications

1. Oreiller du type comportant deux portions en forme de bosses séparées par une portion en creux (14),
- la première portion (10) en amont forme une bosse destinée à servir d'appui à la tête (28) de l'utilisateur et est plus élevée que la seconde portion (12) en forme de bosse destinée à servir d'appui à la septième vertèbre cervicale, **caracterisé en ce que**
- au moins ladite première portion en forme de bosse est constituée d'une mousse élastique présentant un retour temps de retour après une compression d'au moins 5% supérieur à 1 seconde et une résistance à l'indentation selon la norme NFT 56-111 comprise entre 1,5 Kpa et 3,5 Kpa.

2. Oreiller selon la revendication 1, dans lequel la distance entre les sommets desdites première (10) et seconde (12) portions en forme de bosses est comprise entre 15 et 22cm.

3. Oreiller selon la revendication 2, dans lequel la distance entre les sommets desdites potions en forme de bosses (10, 12) est égale à 18cm.

4. Oreiller selon l'une des revendications 1, 2 ou 3, dans lequel ladite portion en creux (14) dispose d'une fente s'étendant entre les deux bords latéraux et destinée à éviter les tensions latérales sur les zones d'appui (22, 24) desdites portions en forme de bosses (10, 12).

5. Oreiller selon la revendication 4, dans lequel ladite fente (16) d'une profondeur comprise entre 2 et 6cm sert à plier aisément l'oreiller en plaçant ladite seconde portion aval (12) sous ladite première portion amont (10) de manière à ce que l'utilisateur puisse utiliser l'oreiller en position décubitus latéral.

6. Oreiller selon l'une des revendications 1 à 5, dans lequel lesdites portions en forme de bosse sont constituées de mousse de polyuréthane.

7. Oreiller selon la revendication 6, dans lequel ladite mousse de polyuréthane résulte du mélange d'un polyol et d'un isocyanate dans des proportions telles que l'indice de ladite mousse est compris entre 60 et 70.

8. Oreiller selon la revendication 6, dans lequel ladite première portion en amont (10) est constituée d'une mousse dont l'indice est compris entre 60 et 65 et la résistance à l'indentation comprise entre 1,5 Kpa et 2,5 Kpa, et ladite seconde portion est constituée d'une mousse dont l'indice est compris entre 65 et 70 et la résistance à l'indentation comprise entre 2,5 Kpa et 3,5 Kpa, de sorte que les points d'appui de l'utilisateur (tête et septième vertèbre cervicale) se trouvent en alignement.

9. Oreiller selon l'une quelconque des revendications précédentes étant disposé dans une taie (38) dont les parties (40, 42) recouvrant lesdites première et seconde portions (10, 12) contiennent des fibres de polyester.

10. Oreiller selon la revendication 1, dans lequel une première partie (50) constituée d'un matériau élastique dont la résistance à l'indentation est comprise entre 1,5Kpa et 3,5 Kpa et ayant un effet mémoire à retour lent, forme ladite première portion servant d'appui à la tête de l'utilisateur et est incluse dans une deuxième partie (54) constituée de fibres de polyester et formant ladite seconde portion servant d'appui à la septième vertèbre cervicale de l'utilisateur.

## Claims

1. Pillow of type comprising two bump shaped portions with separated by a hollow portion (14), the first portion (10) uphill forming a bump for the user's head (28) support and being higher than the second bump shaped portion (12) for the support of the seventh cervical vertebra, **characterized in that** at least the said first bump shaped portion is made of an elastic foam presenting a return time of at least 5% higher than 1 second and a resistance to indentation according to Norm NFT 56-111 comprised between 1,5 KPa and 3,5 KPa.

2. The pillow according to claim 1, wherein the distance between the top of the said first (10) and second (12) bump shaped portions is comprised between 15 and 22 cm.

3. The pillow according to claim 2, wherein the distance between the top of the said bump shaped portions (10, 12) is equal to 18 cm.

4. The pillow according to one of the claims 1, 2 or 3, wherein the said hollow portion (14) comprises a slit (16) extending between the two lateral edges and being for avoiding side tensions on the supporting zones (22, 24) of the said bump shaped portions (10,12).

5. The pillow according to claim 4, wherein the said slit (16) with a depth comprised between 2 and 6 cm is for folding easily the pillow by placing the said second downhill portion (12) under the said first uphill portion (10) so that the user can use the pillow in the lateral decubitus position.

6. The pillow according to one of the claims 1 to 5, wherein the said bump shaped portions are made of polyurethane foam.

7. The pillow according to claim 6, wherein the said polyurethane foam results of a mixing between a polyol and an isocyanate in proportions such that the index of the said foam is comprised between 60 and 70.

8. The pillow according to claim 6, wherein the said first uphill portion (10) is made of a foam of which index is comprised between 60 and 65 and the resistance to indentation is comprised between 1,5 KPa and 2,5 KPa, and the second portion is made of a foam of which index is comprised between 65 and 70 and the resistance to indentation is comprised between 2,5 KPa and 3,5 KPa, so that the supporting points of the user (head and seventh cervical vertebra) are aligned.

9. The pillow according to any of the precedent claims, being set in a pillowcase (38) of which parts (40, 42) recovering the said first and second portions (10, 12) contain polyester fibers.

10. The pillow according to claim 1, wherein a first part (50) made of an elastic material of which resistance to indentation is comprised between 1,5 KPa and 3,5 KPa and having a memory effect with slow return, forms the said first portion supporting the user's head and is include in a second part (54) made of polyester fibers and forming the said second portion for supporting the user's seventh cervical vertebra.

## Patentansprüche

1. Kopfkissen, bestehend aus zwei buckelförmigen Bereichen, die durch einen vertieften Bereich (14) voneinander getrennt sind, wobei der erste obere Bereich (10) einen Buckel bildet, der dazu bestimmt ist, als Stütze für den Kopf (28) des Benutzers zu dienen, und höher als der zweite bukkelförmige Bereich (12) ist, der dazu bestimmt ist, als Stütze für den siebenten Halswirbel zu dienen, **dadurch gekennzeichnet, dass** mindestens der erste buckelförmige Bereich aus einem elastischen Schaumstoff besteht, der eine Rückkehrzeit nach einer Komprimierung von mindestens 5% von mehr als 1 s und eine Eindringfestigkeit gemäß der Norm NFT 56-111 von 1,5 kPa bis 3,5 kPa besitzt.

2. Kopfkissen nach Anspruch 1, bei dem der Abstand zwischen den Scheiteln des ersten (10) und des zweiten (12) buckelförmigen Bereichs 15 bis 22 cm beträgt.

3. Kopfkissen nach Anspruch 2, bei dem der Abstand zwischen den Scheiteln der buckelförmigen Bereiche (10, 12) gleich 18 cm ist.

4. Kopfkissen nach einem der Ansprüche 1, 2 oder 3, bei dem der vertiefte Bereich (14) einen Schlitz aufweist, der sich zwischen den beiden Seitenrändern erstreckt und dazu bestimmt ist, seitliche Spannungen auf den Unterstützungsbereichen (22, 24) der buckelförmigen Bereiche (10, 12) zu vermeiden.

5. Kopfkissen nach Anspruch 4, bei dem der Schlitz (16) mit einer Tiefe von 2 bis 6 cm dazu dient, dass das Kopfkissen bequem zusammengefaltet werden kann, indem der zweite untere Bereich (12) unter den ersten oberen Bereich (10) gebracht wird, so dass der Benutzer das Kopfkissen in seitlicher Dekubituslage benutzen kann.

6. Kopfkissen nach einem der Ansprüche 1 bis 5, bei dem die buckelförmigen Bereiche aus Polyurethanschaum bestehen.

7. Kopfkissen nach Anspruch 6, bei dem der Polyurethanschaum sich aus der Mischung eines Polyols und eines Isocyanats in einem solchen Verhältnis ergibt, dass der Index des Schaumstoffs 60 bis 70 beträgt.

8. Kopfkissen nach Anspruch 6, bei dem der erste obere Bereich (10) aus einem Schaumstoff besteht, dessen Index 60 bis 65 und dessen Eindringfestigkeit 1,5 kPa bis 2,5 kPa beträgt, und der zweite Bereich aus einem Schaumstoff besteht, dessen Index 65 bis 70 und dessen Eindringfestigkeit 2,5 kPa bis 3,5 kPa beträgt, so dass die Unterstützungspunkte des Benutzers (Kopf und siebenter Halswirbel) in einer Linie liegen.

9. Kopfkissen nach einem der vorhergehenden Ansprüche, das in einem Bezug (38) angeordnet ist, dessen Teile (40, 42), die den ersten und den zweiten Bereich (10, 12) bedecken, Polyesterfasern enthalten.

10. Kopfkissen nach Anspruch 1, bei dem ein erster Teil (50), der aus einem elastischen Werkstoff mit einer Eindringfestigkeit von 1,5 kPa bis 3,5 kPa und einer Speicherwirkung mit langsamer Rückkehr besteht, den ersten, eine Stütze für den Kopf des Benutzers dienenden Bereich bildet und in einem zweiten Teil (54) enthalten ist, der aus Polyesterfasern besteht und den zweiten Bereich bildet, der als Stütze für den siebenten Halswirbel des Benutzers dient.
